# EUROPÄISCHE PATENTSCHRIFT

(11) **EP 2 612 979 B1**
(45) Veröffentlichungstag und Bekanntmachung des Hinweises auf die Patenterteilung: **23.08.2017**
(21) Anmeldenummer: 12196632.9
(22) Anmeldetag: 12.12.2012
(51) Int. Cl.: E06B 3/82, E06B 5/16, E06B 5/20

(54) **Türblatt sowie Herstellverfahren**
Door leaf and production method
Vantail et son procédé de fabrication

(30) Priorität: 05.01.2012 DE 102012100090
(43) Veröffentlichungstag der Anmeldung: 10.07.2013
(73) Patentinhaber: HÖRMANN KG Freisen, 66629 Freisen (DE)
(72) Erfinder: Schönbach, Norbert, 66606 St. Wendel (DE); Schwarz, Patrick, 54422 Neuhütten (DE); Staudt, Karsten, 66625 Nohfelden (DE)
(74) Vertreter: Kastel, Stefan

(56) Entgegenhaltungen:
- CH-A5- 685 511
- DE-A1- 2 105 403
- DE-A1- 2 525 949
- DE-A1- 19 839 268
- GB-A- 2 173 846
- US-A- 4 695 494

## Beschreibung

Die Erfindung betrifft ein Türblatt, insbesondere für eine Multifunktionstür, das wenigstens ein erstes Metallblech und wenigstens ein zweites Metallblech und eine in einem Türblatthohlraum zwischen den Metallblechen eingesetzte Türfüllung aufweist, sowie ein Herstellverfahren für ein solches Türblatt. Außerdem betrifft die Erfindung eine mit einem solchen Türblatt versehene Tür, insbesondere Multifunktionstür. Die Erfindung betrifft insbesondere ein Türblatt in einer Kasten-Deckel-Bauweise, wobei das erste und das zweite Metallblech als Kastenblech und Deckelblech ausgebildet sind.

Die GB 2 173 846 A betrifft eine Innentür in Schallschutzausbildung, bei der Deckschichten punktweise an eine als Schallschutzisolierung ausgebildete Füllung geklebt sind. Das punktweise Verkleben erfolgt durch Löcher hindurch, die in einer dünneren Zwischenlage beabstandet vorgesehen sind.

Die DE 21 05 403 A betrifft ein schalldämmendes Element, z.B. für Türen, bei dem mehrere Weichfaserplatten durch Deckplatten aus Holz, Kunststoff oder dergleichen abgedeckt sind. Die verbindende Leimschicht besteht aus einer Vielzahl von einzelnen, im Wesentlichen nicht miteinander zusammenhängenden Leim-Feldern. Es ist dabei auch eine schachbrettartige Verleimung angesprochen, die aber als herstellungstechnisch aufwändig angesehen wird. Als Lösung wird auch hier eine Verklebung durch Löcher einer Zwischenlage hindurch vorgeschlagen.

Die DE 25 25 949 A betrifft eine schalldämmende Bauplatte für die Herstellung von Türen oder dergleichen. Die Bauplatte besteht aus mehreren Schichten, die unter Zwischenlage einer dünnen flexiblen Schicht verleimt sind. Dabei soll darauf geachtet werden, dass die Verleimung nicht durchgängig ist. Es wird eine Verleimung mit Streifen vorgeschlagen

Eine ähnliche Lösung wird in der CH 685511 vorgeschlagen, wobei in unverleimten Bereichen noch elastische Dämmelemente eingefügt werden.

Die DE 198 39 268 A1 betriftt ein Türblatt mit Mantelblechen, die mit einer gesonderten Kantenverbindung verbunden sind.

In der DE 199 34 680 C2 ist ein Türblatt mit umlaufenden Falzbereich beschrieben, bei dem ein bereits in den vier Randbereichen vorgefälztes Kastenblech und ein nicht gefälztes Deckelblech aufeinander gelegt werden und danach durch Umbiegung des Deckelbleches unter Bildung eines Dickfalzes miteinander verbunden werden. Somit sind wenigstens drei Verfahrensschritte zur Herstellung des Türblattes nötig, nämlich ein erster Umfälzschritt, das Zusammenfügen und ein zweiter Umfälzschritt nach dem Zusammenfügen.

In der DE 10 2005 023 426 B3 ist ein Verfahren offenbart, bei dem sowohl ein Kastenblech als auch ein mit einem Dickfalz versehenes Deckelblech im Randbereich, jedoch nicht im Falzbereich, ineinander hakbare Hakenprofile zur Verbindung des Kasten- mit dem Deckelblech aufweisen. Nach Ineinanderhaken sind die Hakenprofile gegeneinander verschiebbar.

In der DE 10 2008 056 502 A1 ist in einem Kastenblech eines Türblattes im Randbereich eine Nut vorgesehen, die an einem in der Innenseite des Kastenblechs liegenden Schenkel Löcher aufweist. Ein Deckelblech weist im Randbereich Federn auf, die in die Nut eingreifen, wobei am Ende der Federn Haken vorgesehen sind, die beim Zusammenfügen von Kasten und Deckel in die Löcher einrasten. Die beiden Profile werden verbunden, indem das Deckelblech auf das Kastenblech aufgelegt wird und dann die beiden Bleche zusammengedrückt werden, so dass die Federn tief in die Nuten eingedrückt werden und die Haken in die Löcher einrasten.

Die WO 82-04281 offenbart ein Türblatt mit zwei symmetrisch ausgebildeten Türblechen. Die Türbleche weisen an zueinander zu richtenden Ecken Umgreifungen auf, über die die Türbleche miteinander verbunden werden. Das resultierende Türblatt ist aufgrund der symmetrischen Ausgestaltung der Türbleche ohne Falz ausgebildet.

Die GB 2 254 872 A zeigt ein stumpf ausgeführtes Türblatt. Die seitlichen Randbereiche eines Kasten- und eines Deckelbleches, die nach Verbindung die Ecken des Türblattes bilden, sind derart umgebogen, dass sie gemäß einer Feder-Nut-Verbindung ineinander greifen.

In den Dokumenten DE 35 34 233 A1, US 1 848 715, DE 35 20 500 A1 sowie DE 28 11 142 A1 sind Türblätter offenbart, bei denen ein Kasten- und ein Deckelblech über ineinander greifende Eingreifeinrichtungen im Randbereich, nicht jedoch in einem Falzbereich, miteinander verbunden sind.

Die DE 24 37 261 A1 offenbart ein Türblatt in Kasten-Deckel-Bauweise, bei dem sich ein Randbereich des Kastens an einem zu einem Falzbereich umgefälzten Randbereich des Deckels abstützt, um so eine feste Verbindung von Kasten und Deckel zu bilden. Die Verbindung wird durch Einfedern des Kastens in den Deckel hergestellt.

In der EP 09 89 277 A2 ist ein Türblatt offenbart, bei dem ein Kastenblech und ein Deckelblech vielfach derart umgebogen sind, dass sie im Inneren eines Falzbereichs hintereinander greifen und dass der Falzbereich zu dem eigentlichen Türblatt beabstandet angeordnet ist.

Die CH 36 55 19 beschreibt ein Türblatt, bei dem an den Seitenrändern der Türbleche mehrere gebogene Versteifungsbleche angeschweißt sind, um so eine zwischen die Türbleche eingefügte Isoliermasse am Platz zu halten.

Bei allen vorerwähnten bekannten Türblättern in Kasten-Deckel-Bauweise wird üblicherweise die Türfüllung lose in den Kasten gelegt, und dann wird der Deckel fest mit dem Kasten verbunden. Der Zusammenhalt der Türblätter erfolgt über die Verbindung von Kastenblech und Deckelblech entlang der Randbereiche. Zur Erfüllung von Spezialfunktionen, wie z.B. Einbruchschutz oder Feuerschutzfunktionen, müssen bekannte Türblätter gesondert versteift werden, beispielsweise durch einen gesonderten Rahmen in dem Türblatt, durch gesonderte Versteifungsprofile oder durch gesonderte Einlagen, wie z.B. Streifen aus steifem Material.

Bei der US 4 695 494 A wird dagegen ein Türblatt für eine Feuerschutztür mit den Merkmalen des Oberbegriffs des Anspruchs 1 vorgeschlagen. Metallbleche werden vollflächig mit einer Brandschützfüllung verleimt. Zusätzlich erfolgt eine Verschweißung mittels Punktschweißen an einem Randbereich.

Aufgabe der Erfindung ist es, ein aus wenigstens zwei Metallblechen mit Füllung dazwischen gebildetes Türblatt zu schaffen, welches einfach und kostengünstig in Großserie herstellbar ist, ein hochwertiges Aussehen zur Verfügung stellt und hohe Schalldämmfähigkeiten besitzt.

Diese Aufgabe wird durch ein Türblatt mit den Merkmalen des Anspruchs 1 sowie ein Herstellverfahren zum Herstellen eines solchen Türblatts gemäß dem Nebenanspruch gelöst.

Vorteilhafte Ausgestaltungen der Erfindung sind Gegenstand der Unteransprüche. Außerdem wird eine mit einem solchen Türblatt versehene Tür vorgeschlagen.

Die Erfindung schafft gemäß einem ersten Aspekt davon ein Türblatt gebildet aus einem ersten Metallblech, einem zweiten Metallblech, die einen Hohlraum zwischen sich bilden, und einer Türfüllung in dem Hohlraum, wobei die Türfüllung mit dem ersten und dem zweiten Metallblech verklebt ist, wobei das erste Metallblech mit einem aus verklebten Flächen und unverklebten Flächen gebildeten ersten Verklebemuster bereichsweise mit der Türfüllung verklebt ist, wobei das zweite Metallblech mit einem aus verklebten Flächen und unverklebten Flächen gebildeten zweiten Verklebemuster bereichsweise verklebt ist.

Vorzugsweise ist das erste Metallblech ein Kastenblech, welches kastenartig den größten Teil des Hohlraumes bildet, und ist das zweite Metallblech ein Deckelblech zum Abdecken des hauptsächlich durch den Kasten gebildeten Hohlraumes. Weiter vorzugsweise sind das erste Metallblech und das zweite Metallblech an allen vier Randbereichen des Türblattes fest miteinander verbunden.

Insbesondere wird mit der erfindungsgemäßen Konstruktion ein Türblatt in sogenannter Sandwichbauweise geschaffen. Das Türblatt selbst ist ähnlich wie eine Sandwichplatte derart aufgebaut, dass die Metallbleche mit der Türfüllung selbst über die Breitfläche verteilt verbunden sind, insbesondere durch Verklebung. In bevorzugter Ausgestaltung sind die Metallbleche als Kastenblech und Deckelblech und das Türblatt ist in Sandwichbauweise ausgeführt. In Sandwichbauweise sind Kastenblech, Deckelblech und Türfüllung mehr oder weniger steif miteinander verbunden, insbesondere durch möglichst großflächige oder möglichst großflächig verteilte Verklebung.

Eine Sandwichbauweise ist insbesondere für Türen mit starker mechanischer Belastung interessant. Zum Beispiel unterliegen Feuerschutztüren im Verlauf eines Brandes durch die unterschiedliche Temperaturbelastung und die dadurch bedingten unterschiedlichen Ausdehnungen der Metallbleche einer starken Verspannung, die zu Verbiegungen des Türblatts führen. Auch für einbruchhemmende Türen ist ein möglichst steifes Türblatt erwünscht. In bisher bekannten Feuerschutztüren und/oder einbruchhemmenden Türen nach Kasten-Deckel-Bauweise hat man daher zusätzliche Versteifungen eingebracht, beispielsweise hat man gesonderte Metallprofile oder Metallrahmen zur Verstärkung der Randbereiche vorgesehen, die zusätzlich zu den Metallblechen in den Hohlraum eingebracht worden sind. Dies hat die Herstellung sowohl wegen des zusätzlichen Materials als auch wegen weiterer Arbeitsschritte zum Herstellen der Versteifung verteuert und das Gewicht erhöht. Erhöhtes Gewicht führt zu schwieriger Handhabung und zur Verteuerung der Montage, da z.B. Hebewerkzeuge benötigt werden, und zur Erhöhung von Transportkosten. Sieht man dagegen eine steife flächige Verbindung zwischen den Metallblechen und der Fülleinlage vor, kann man auf gesonderte Versteifungen im Randbereich, wie z.B. weitere Blecheinlagen usw. verzichten, was Herstellung und Montage vereinfacht und Material- und Transportkosten einspart.

Weiter ist aufgrund einer flächigen steifen und/oder großflächig verteilten Verbindung zwischen dem jeweiligen Metallblech und der Türfüllung bei dem Türblatt selbst die Planität verbessert. Insbesondere bei Verwendung von hochwertigen spiegelnden Außenflächen sind auch kleinere Abweichungen der Türblattbreitseite von der optimalen Ebene sichtbar; verbessert man die Planarität, so hat dies ein höherwertiges Aussehen zur Folge.

Die Anmelderin hat daher in internen Versuchen ein Türblatt in Sandwichbauweise entwickelt, wobei die die Breitseiten bildenden Metallbleche vollflächig über die gesamte Breitseite hinweg mit der Türfüllung verklebt sind. Das Türblatt hat sich hinsichtlich der geforderten Eigenschaften einer in sich steifen Konstruktion auch ohne zusätzliche Versteifungseinlage sowie hinsichtlich der erwünschten Planarität als hervorragend herausgestellt. Auch Brandversuche in einer Ausführung als Feuerschutztürblatt sind erfolgreich verlaufen. Allerdings hat sich beim Testen der Schallschutzwerte der neuen Konstruktion herausgestellt, dass sich gegenüber bisher bekannten Türblatt-Konstruktionen in Kasten-Deckel-Bauweise der Schallschutzwert um einiges verschlechtert hat.

Mit der hier bevorzugten Lösung werden sämtliche vorerwähnten Vorteile einer Sandwich-Konstruktion für Türblätter in Kasten-Deckel-Bauweise und zusätzlich gute Schalldämmwerte erreicht.

Schallwerte werden z.B. geprüft, indem ein sogenanntes rosa Rauschen auf die mit dem Türblatt versehene Tür angelegt wird. Insbesondere werden Schwingungen mit sehr unterschiedlichen Frequenzen im Frequenzbereich von tiefen Schallfrequenzen bis hin zu sehr hohen Schallfrequenzen auf einer Seite angelegt, und dann wird auf der schallabgewandten Seite der Tür gemessen, welche Schallleistungen übertragen werden.

Bei vollflächig verklebten Türblättern hat man festgestellt, dass insbesondere in einem Frequenzbereich um etwa 500 Hz einen Einbruch in der Schalldämmung, oder auch mehrere Einbrüche über die unterschiedlichen Frequenzen hinweg gibt. Aufgrund der in sich steiferen Konstruktion hat sich somit der Schallschutzwert verschlechtert.

Bei früheren Türblattkonstruktionen der Hörmann KG Freisen mit konventioneller Kasten-Deckel-Bauweise war es durch kleinere Modifikationen, beispielsweise Ansetzen zusätzlicher Dichtungen, sehr einfach möglich, eine Schallschutztür zu erreichen. Es war also möglich, nur durch wenige Zusatzelemente aus einer Standardtür eine Schallschutztür zu machen.

Mit der erfindungsgemäßen Lösung einer nur bereichsweisen Verklebung nach bestimmten Verklebungsmustern lassen sich jedoch die Vorteile der Sandwichbauweise mit der früheren einfachen Aufrüstung zur Schallschutztür erreichen.

Um den Vorteil einer einfachen Aufrüstung zum Schallschutztürblatt mit optimaler Wirkung zu erreichen, sind unterschiedliche Verklebungsmuster getestet worden.

Es hat sich dabei als vorteilhaft für den Schallschutzwert herausgestellt, wenn - wie erfindungsgemäß vorgesehen - das erste und das zweite Verklebemuster unterschiedlich ausgebildet sind. Besonders bevorzugt sind das erste und das zweite Verklebemuster zwar gleichartig, jedoch invers zueinander ausgeführt. Dadurch lässt sich in einfacher Art und Weise eine wechselseitige Verklebung erreichen.

Erfindungsgemäß ist vorgesehen, dass in Draufsicht auf eine Breitseite des Türblatts gesehen, verklebte Flächen des einen Verklebemusters mit unverklebten Flächen des anderen Verklebemusters überlappen.

Insbesondere haben sich alternierende Abfolgen von verklebten Flächen und unverklebten Flächen als vorteilhaft zum Erhöhen der Schalldämmung herausgestellt.

Bei der Erfindung ist daher vorgesehen, dass in einer vertikalen und/oder in einer horizontalen Richtung verlaufend über die Verklebemuster hinweg gesehen verklebte und unverklebte Flächen abwechselnd nebeneinander angeordnet sind.

Besonders bevorzugt ist, dass in wenigstens einem der Verklebemuster verklebte und unverklebte Flächen in schachbrettartig angeordneten Feldern vorgesehen sind.

Der beste Schallschutzwert bei bisher untersuchten Verklebemustern ist erreicht worden bei einer Art Schachbrettverklebemuster, wo auf den einen Feldern - entsprechend beispielsweise den weißen Feldern eines Schachbretts - auf der Seite des ersten Metallblechs, z.B. auf der Kastenseite, geklebt wird, und auf den verbleibenden anderen Feldern - entsprechend beispielsweise den schwarzen Feldern eines Schachbretts - auf der Seite des zweiten Metallblechs, z.B. auf der Deckelseite, geklebt wird.

Die Felder müssen nicht schachbrettartig verteilt sein.

Erfindungsgemäß sind die zu verbindenden Flächen in Zeilen und in Spalten in unterschiedliche Felder - Felder mit Verklebung und Felder ohne Verklebung - aufgeteilt, die sowohl in Zeilen als auch in Spalten alternierend vorgesehen sind. Vorzugsweise sind auf beiden Seiten - Verbindung mit dem ersten Metallblech einerseits und Verbindung mit dem zweiten Metallblech andererseits - gleichartige, aber inverse Feldverteilungen vorgesehen.

Die verklebenden Felder müssen nicht vollständig verklebt werden. Es hat sich herausgestellt, dass eine nur teilweise Verklebung vorteilhaft ist. Beispielsweise weist jedes Feld mit Verklebung einen Verklebungsstreifen auf, der sich in einer Dimension - z.B. Breite oder Höhe des Feldes - quer durch das ganze Feld zieht und in der zweiten Dimension nur einen Teilbereich des Feldes überdeckt. Bei einem Schachbrettmuster ist beispielsweise bevorzugt, dass jedes Feld mit Verklebung einen mittleren, vertikal die gesamte Höhe des Feldes überdeckenden Verklebungsstreifen aufweist, dessen Breite jedoch nur einen Bruchteil der Breite des Feldes beträgt. Beispielsweise beträgt die Ausdehnung des Verklebungsstreifens zwischen 10% und 80%, vorzugsweise zwischen 15% und 30% und insbesondere 25% der Ausdehnung des mit Klebung zu versehenden Feldes. Durch die Breite, Anordnung und Orientierung des Verklebungsstreifens pro Feld lassen sich unterschiedliche Schalldämmeigenschaften erzielen. Die jeweils optimale Anordnung lässt sich je nach gewünschter Schalldämmfunktion durch wenige Versuche erreichen.

Insbesondere wird eine wechselseitige Verklebung bevorzugt, wodurch man die Konstruktion insgesamt akustisch weich gestalten kann, da die Türfüllung nur auf einer Seite jeweils geklebt ist und auf der anderen Seite ausweichen kann.

An Randbereichen kann ein solches Verklebemuster mit nur bereichsweiser Verklebung jedoch nachteilig für den Feuerschutz sein. Um die Verspannungskräfte aufzunehmen sind für Türblätter für Feuerschutztüren steifere Randbereiche und insbesondere eine besonders steife Konstruktion im oberen Bereich der eingebauten Tür erwünscht. Da Wärme nach oben steigt, ist der obere Randbereich der im Brandfall in der Regel am stärksten belastete Bereich, weswegen eine besonders steife Verbindung in diesem oberen Bereich bevorzugt ist.

Gemäß einer bevorzugten Ausgestaltung ist daher vorgesehen, dass an wenigstens einem Randbereich, insbesondere an einem oben horizontal anzuordnenden Randbereich, eine vollflächige Verklebung zwischen Metallblech und Türfüllung vorgesehen ist, die großflächiger als die bereichsweise Verklebung innerhalb des zugeordneten Verklebemusters ausgebildet ist.

Zur weiteren Versteifung und Vereinfachung der Herstellung ist weiter bevorzugt, dass die Metallbleche an Randbereichen mit einander hinterhakenden Profilierungen versehen sind und durch eine Hinterhakung der Profilierungen miteinander verbunden sind.

Die Erfindung betrifft auch eine Tür, insbesondere Feuerschutztür mit Schallschutzfunktion, gekennzeichnet durch ein Türblatt gemäß einem der obigen Aspekte und eine Zarge.

Weiter schafft die Erfindung gemäß einem weiteren Aspekt davon ein Herstellverfahren zum Herstellen eines Türblatts, mit den Schritten:
Bereitstellen eines ersten Metallblechs und eines zweiten Metallblechs, wobei die Metallbleche derart gestaltet werden, dass sie zwischen sich einen Türblatthohlraum definieren,
Bereitstellen einer Türfüllung zum Füllen des Türblatthohlraums,
bereichsweises Verkleben der Türfüllung mit einem ersten Verklebemuster mit dem ersten Metallblech und
bereichsweises Verkleben der Türfüllung mit einem zweiten Verklebemuster mit dem zweiten Metallblech.

Das erste und das zweite Verklebemuster werden unterschiedlich ausgebildet. Besonders bevorzugt sind das erste und das zweite Verklebemuster zwar gleichartig, jedoch invers zueinander ausgeführt. Dadurch lässt sich in einfacher Art und Weise eine wechselseitige Verklebung erreichen.

Erfindungsgemäß ist weiter vorgesehen, dass in Draufsicht auf eine Breitseite des Türblatts gesehen das erste Metallblech an Flächenbereichen mit der Türfüllung verklebt wird, wo die Türfüllung und das zweite Metallblech unverklebt bleiben und/oder dass in Draufsicht auf eine Breitseite des Türblatts gesehen das zweite Metallblech an Flächenbereichen mit der Türfüllung verklebt wird, wo die Türfüllung und das erste Metallblech unverklebt bleiben.

Weiter ist vorgesehen, dass über eine vertikale und/oder über eine horizontale Richtung verlaufend hinweg alternierend Felder mit Verklebung und Felder ohne Verklebung zwischen Türfüllung und jeweiligem Metallblech vorgesehen werden.

Vorzugsweise bleiben die Türfüllung und das jeweilige Metallblech in den Feldern ohne Verklebung lose zueinander und sind dort nicht verbunden.

Erfindungsgemäß ist vorgesehen, dass zum Verbinden der Metallbleche und der Türfüllung die jeweilige Grenzfläche zwischen Metallblech und Türfüllung in Felder mit Verklebung und Felder ohne Verklebung derart aufgeteilt wird, dass sich Felder mit Verklebung und Felder ohne Verklebung sowohl spaltenweise als auch zeilenweise miteinander abwechseln, wobei die Felder mit Verklebung vorzugsweise einen Verklebungsstreifen aufweisen, der sich in einer Dimension quer durch das Feld erstreckt und in der anderen Dimension eine geringere Ausdehnung als das Feld mit Verklebung aufweist.

Die Felder können unterschiedliche Formen aufweisen. Um eine einfache gleichmäßige Verteilung über die Grenzfläche zu erreichen, sind Formen bevorzugt, die sich gleichmäßig über eine Fläche verteilen lassen, wie z.B. Quadrate, gleichseitige Dreiecke, regelmäßige Sechsecke, regelmäßige Achtecke usw. Die Felder können alle gleich ausgestaltet oder auch bereichsweise unterschiedlich ausgestaltet sein.

Vorzugsweise ist vorgesehen, dass das erste und/oder das zweite Metallblech schachbrettartig mit der Türfüllung verklebt werden, insbesondere in wechselseitiger Verklebung.

Es ist bevorzugt, dass wenigstens eines der Metallbleche an wenigstens einem Randbereich des Türblatts, insbesondere an einem oben horizontal anzuordnenden Randbereich, vollflächig mit der Türfüllung verklebt wird.

Vorzugsweise wird eine obere Teilfläche der Grenzfläche zwischen Türfüllung und Metallblech, die sich von dem oben horizontal anzuordnenden Rand der Türfüllung bis zu einem Teil deren Höhenerstreckung, beispielsweise 5%, 10%, 15% oder 20% oder Zwischenwerte hierzu, erstreckt und die sich in horizontaler Breitenrichtung (bei bestimmungsgemäßen Gebrauch des Türblattes gesehen) über die gesamte Breite der Türfüllung erstreckt, vollflächig verklebt. Dadurch wird in diesem oberen Randbereich eine besonders steife Konstruktion über die gesamte Türblattbreite erreicht, um Verspannungen im Brandfall in diesem Bereich entgegenzuwirken.

Besonders bevorzugt ist, dass die Metallbleche an Randbereichen mit Hinterhakungsprofilen zur gegenseitigen Hinterhakung versehen werden und dass die Metallbleche nach Einbringung der Türfüllung in eines der Metallbleche und Aufbringen von Klebstoff gemäß dem jeweiligen Verklebungsmuster mit hinterhakenden Hinterhakungsprofilen aufeinander geschoben werden. Durch diese Art der Hinterhakung lässt sich eine besonders einfache Montage der Metallbleche erreichen. Hinterhakungsprofile können an den einzelnen Metallblechen noch relativ einfach über Rollwerkzeuge oder dergleichen hergestellt werden, so dass auch kompliziertere Hinterhakungsprofilformen an den Randbereichen ausformbar sind. Es kann so ganz ohne Nachbearbeitungsschritte oder eventuell nur mit geringen Nachbearbeitungsschritten, beispielsweise zusätzliches Andrücken oder Zusammendrücken der Hinterhakungsprofile nach Zusammenschieben der Metallbleche, gearbeitet werden.

Wenngleich sich in Versuchen ein Schachbrettmuster als Verklebemuster als besonders wirksam zur Schalldämmung herausgestellt hat, ist die Erfindung nicht auf dieses Verklebemuster beschränkt. Es können unterschiedliche Verklebemuster eingesetzt werden. Erfindungsgemäß sind alternierende Muster mit verklebten Feldern und unverklebten Feldern vorgesehen. Besonders bevorzugt sind das erste und das zweite Verklebungsmuster komplementär zueinander, so dass dort, wo beim ersten Verklebungsmuster ein verklebtes Flächenfeld vorgesehen ist, beim zweiten Verklebungsmuster ein Flächenfeld ohne Verbindung zwischen Metallblech und Füllung vorgesehen ist und umgekehrt. Insbesondere ist eine wechselseitige bereichsweise Verklebung mit unterschiedlichen Mustern vorgesehen.

Ein Vorteil der hier vorgeschlagenen Verklebung ist auch, dass innerhalb der Füllung materialeinheitlich gearbeitet sein kann. Es kann also auch eine einzige über die gesamte Breitfläche hinweg gesehen materialeinheitliche Füllung - z.B.

Dämmstoffmatte basierend auf Mineralfasermaterial, wie z.B. mit wenigstens einer oder mehreren Mineralfaserwolllage(n) - vorgesehen werden; oder es kann die Füllung ganz auf eine wesentliche Funktion, wie z.B. die Feuerschutzfunktion, abgestellt werden, ohne sich um die Schallfunktion zu kümmern. Diese Füllung lässt sich dann durch bereichsweise Verklebung akustisch weich gestalten.

Im Folgenden werden weitere vorteilhafte Ausgestaltungen des Herstellverfahrens und des Türblatts erläutert.

Besonders bevorzugt werden die Verklebemuster in einem Verfahren zum Herstellen eines wenigstens zweiseitig gefälzten Türblattes aus Metallblechen in Kasten- und Deckelbauweise sowie bei einem solchen Türblatt eingesetzt.

Gefälzte Türblätter haben den Vorteil, dass sie bei geschlossener Tür über einen Vorsprung an der Türzarge liegen. Da kein sichtbarer Spalt zwischen dem Türblatt und der Zarge vorhanden ist, schaffen diese Türen meist einen besseren Wärme- und Schallschutz als Türblätter mit stumpfem Abschluss und sind insbesondere zur Verwendung bei Brandschutztüren besonders geeignet.

Bei bisher bekannten gefälzten Türblättern sind zwar Hinterhakeinrichtungen bekannt, über die ein Kastenblech mit einem Deckelblech verbunden werden kann, diese sind jedoch zumeist nicht im Falzbereich, sondern in einem Randbereich neben dem Falz angeordnet. Eine solche Anordnung macht die Verbindung sichtbar, was aus optischen Gründen häufig nicht gewünscht und anfällig für negative Einwirkungen von außen ist.

Wenn die Hinterhakungen jedoch im Falzbereich selbst angeordnet sind, führt dies häufig zu aufwändigen Verbindungsverfahren, da bei umlaufenden Hinterhakungen auf allen vier Seiten des Türblattes die Bleche zunächst vorgebogen werden müssen, dann aufeinander gelegt und dann zum Bilden des Falzbereiches weiter prozessiert werden müssen, indem sie wieder umgebogen werden.

Daher zielen vorteilhafte Ausgestaltungen der Erfindung darauf, ein Verfahren zum Herstellen eines optisch ansprechenden Türblattes in Kasten- und Deckelbauweise zur Verfügung zu stellen, das einfach und kostengünstig herzustellen ist, bzw. ein entsprechen optisch hochwertiges Türblatt zur Verfügung zu stellen.

Besonders bevorzugt ist zur Verbindung der Metallbleche ein Verfahren zum Herstellen eines gefalzten Türblattes aus Metallblechen in Kasten- und Deckelbauweise vorgesehen, das die folgenden Schritte aufweist:
a) Bereitstellen eines Kastenbleches und eines Deckelbleches zum Bilden von Kasten und Deckel;
b) Umfälzen von zwei parallelen Randbereichen an entsprechenden parallelen Rändern des Kastenbleches und des Deckelbleches, um einander in Längsrichtung der Randbereiche verschiebbar hintergreifende Hintergreifeinrichtungen innerhalb zweier paralleler Türfalze zu bilden;
c) Umfälzen wenigstens eines dritten Randbereichs von Kastenblech und Deckelblech, so dass an einem der Bleche eine Aufnahmenut und an dem anderen der Bleche eine in die Aufnahmenut in Verschieberichtung einführbare Feder entsteht;
d) Zusammenfügen von Kastenblech und Deckelblech durch Ineinanderhaken der Hintergreifeinrichtungen und Verschieben, bis die Feder in die Aufnahmenut eingreift.

Die Gliederung mit Buchstaben a), b) c) und d) ist rein der einfacheren Bezugnahme wegen gewählt und beinhaltet keine Aussage über eine bestimmte Reihenfolge. Insbesondere ist die Reihenfolge der Schritte b) und c) beliebig.

Mit einem solchen Verfahren wird ein Türblatt gebildet, das wenigstens an drei Seiten einen Falzbereich aufweist, der nach Einbau des Türblattes in eine Türzarge die Türzarge abdichtet. So ist die Tür insbesondere als Brandschutztür geeignet.

Die Verbindungen liegen in den Falzbereichen und sind somit keinen negativen Einflüssen von außen ausgesetzt bzw. nicht sichtbar.

Die Hintergreifeinrichtungen an den Randbereichen des Kastenbleches und des Deckelbleches sind derart ausgebildet, dass sie während der Herstellung, nachdem sie hintergreifend ineinander gefügt worden sind, dennoch in Längsrichtung gegeneinander verschiebbar sind. So kann einfach nach bereits durchgeführtem Umfälzen der Randbereiche das Deckelblech auf das Kastenblech aufgelegt werden und die beiden Bleche durch gegeneinander Verschieben miteinander verbunden werden. Vorteilhafterweise kann auf weitere Umformschritte verzichtet werden. Z.B. ist ein weiteres Umfälzen im Falzbereich nicht mehr nötig. Das gesamte Verfahren wird somit einfacher und kostengünstiger.

In einem dritten Randbereich, der zu den ersten beiden parallelen Randbereichen orthogonal angeordnet ist, ist an einem der Bleche eine Aufnahmenut vorgesehen und an dem anderen der Bleche eine Feder. Unter "Feder" ist dabei eine zum Eingriff in eine Nut nach Art einer Nut-Feder-Verbindung ausgebildete Eingreifanordnung zu verstehen. Bei Verschieben des Kastenbleches gegen das Deckelblech wird die Feder in die Aufnahmenut eingefügt und somit die Bleche auch in dem dritten Randbereich eng miteinander verbunden. Auch hier ist die Verbindung bereits vor Zusammenfügen der Bleche z.B. durch Umfälzen der Bleche vorhanden, vorzugsweise derart, dass keine weiteren Umformschritte nach erfolgtem Zusammenfügen mehr nötig sind.

Vorzugsweise wird ein vierter Randbereich des Kastenblechs und Deckelblechs umgefälzt, so dass an einem der Bleche eine zweite Aufnahmenut und an dem anderen der Bleche eine in die Aufnahmenut in Verschieberichtung einführbare zweite Feder entsteht. So ist auch in einem vierten Falzbereich eine feste Verbindung zwischen Kasten- und Deckelblech vorgesehen, die es dennoch vorteilhaft ermöglicht, durch lediglich einmaliges Umfälzen und nachfolgendes Einschieben die feste Verbindung von Kasten- und Deckelblech bereit zu stellen. Der vierte Randbereich verläuft vorzugsweise parallel zu dem dritten Randbereich und orthogonal zu den ersten beiden parallelen Randbereichen.

In besonders bevorzugter Ausgestaltung weist Schritt d) wenigstens einen der Schritte
d1) Auftragen einer Kleberschicht auf das Kastenblech zwischen den umgefälzten vier Randbereichen;
d2) Einlegen einer Isoliereinlage auf die Kleberschicht; und/oder
d3) Auftragen einer Kleberschicht auf die Isoliereinlage
auf.

Das Türblatt kann so vorzugsweise durch einfaches Verkleben einer Isoliereinlage zwischen dem Kasten- und Deckelblech mit Brandschutzmaterial ausgestattet werden. Weiter wird vorteilhaft auch die Verbindung enger, wenn zusätzlich Kleberschichten eingebracht sind. So wird vorteilhaft vermieden, dass das Türblatt an irgendeiner Stelle im Prozess geschweißt, genietet und/oder geschraubt werden muss, und die Herstellung wird weiter vereinfacht und kostengünstiger.

Insbesondere werden hier die Kleberschichten in vorbestimmten Verklebungsmustern nur bereichsweise aufgetragen, wie dies oben erläutert ist.

Eine weitere vorteilhaften Ausgestaltung der Erfindung schafft ein Türblatt mit einem Kasten- und einem Deckelblech, das an zwei parallelen Randbereichen an entsprechenden parallelen Rändern des Kasten- und Deckelbleches einander in Längsrichtung der Randbereiche verschiebbar hintergreifende Hintergreifeinrichtungen aufweist, wobei an einem dritten Randbereich eines der Bleche eine Aufnahmenut und an dem anderen der Bleche eine in die Aufnahmenut in Verschieberichtung einführbare Feder gebildet ist.

Ein solches Türblatt ist besonders einfach mit dem oben beschriebenen Verfahren herstellbar und bedarf lediglich zweier Prozessschritte, nämlich dem Umfälzen der ersten, zweiten und dritten Randbereiche und danach dem Aufeinanderlegen und gegeneinander Verschieben von Kasten und Deckel, so dass das Kasten- und Deckelblech zu dem Türblatt verbunden werden.

Vorteilhaft ist eine erste Hintergreifeinrichtung als erstes U-Profil mit einem inneren Schenkel, einem äußeren Schenkel und einem ersten Steg dazwischen ausgebildet. Besonders bevorzugt ist der äußere Schenkel in einem Winkel größer als 90° zu dem ersten Steg abgewinkelt. Das U-Profil ist somit vorteilhaft nach innen abgewinkelt und ein Gegenstück kann sich an dem nach innen abgewinkelten äußeren Schenkel abstützen.

Vorzugsweise ist eine zweite Hintergreifeinrichtung zum Umgreifen der ersten Hintergreifeinrichtung ausgebildet. Dabei ist vorteilhaft die zweite Hintergreifeinrichtung als zweites U-Profil mit einem oberen Schenkel, einem unteren Schenkel und einem zweiten Steg dazwischen ausgebildet, wobei an dem unteren Schenkel eine Abwinklung um mehr als 90° nach innen gebildet ist. Diese Abwinklung kann sich einfach an dem äußeren Schenkel des ersten U-Profils abstützen. Da die zweite Hintergreifeinrichtung weiter die erste Hintergreifeinrichtung und somit vorteilhaft auch den äußeren Schenkel umgreift, können die beiden Bleche einfach mit einander verbunden werden, indem das erste U-Profil in das zweite U-Profil eingeschoben wird.

Ist vorzugsweise die Abwinklung in dem gleichen Winkel abgewinkelt wie der Winkel zwischen dem ersten Steg und dem äußeren Schenkel, so liegen der äußere Schenkel sowie die Abwinklung parallel zueinander und stützen sich aneinander ab. Sie können besonders dicht zueinander angeordnet werden, ohne dass bei der Verschiebung eine unerwünschte Verhakung entsteht, die verhindert, dass das Kasten- zu dem Deckelblech weiter verschoben wird. Dennoch ist durch das enge Anliegen der Abwinklung und des äußeren Schenkels eine feste Verbindung zwischen dem Kasten- und dem Deckelblech vorzugsweise gewährleistet.

In besonders bevorzugter Ausgestaltung ist die Abwinklung an einem Umschlag des unteren Schenkels ausgebildet. Weist der untere Schenkel des zweiten U-Profils vorteilhaft einen Umschlag auf, wird er stabiler gegenüber Verbiegung. Die Stabilität wird insgesamt über die Abwinklung auf den gesamten Falzbereich des Türblattes übertragen, so dass der Umschlag nicht nur den unteren Schenkel des zweiten U-Profils stabilisiert, sondern vorteilhaft auch gleichzeitig den gesamten Falzbereich des Türblattes.

Das erste U-Profil ist vorzugsweise zum Umgreifen der Abwinklung ausgebildet. Somit umgreift nicht nur das zweite U-Profil das erste U-Profil und bildet eine erste Verbindung, sondern das erste U-Profil umgreift auch einen Teil des zweiten U-Profils, so dass eine zweite Verbindung vorhanden ist. Dies macht die Verbindung von Kasten- und Deckelblech vorzugsweise besonders fest.

Besonders bevorzugt ist die erste Hintergreifeinrichtung an dem Kastenblech und die zweite Hintergreifeinrichtung an dem Deckelblech gebildet. So können die Hintergreifeinrichtungen in dem Falzbereich angeordnet werden, ohne dass auf den Breitseiten des Kasten- bzw. des Deckelblechs Vorsprünge durch umgeschlagene Randbereiche der Bleche entstehen.

Vorzugsweise ist ein vierter Randbereich des Kasten- und des Deckelblechs umgefälzt, wobei an einem der Bleche eine zweite Aufnahmenut und an dem anderen der Bleche ein in die Aufnahmenut in Verschieberichtung einführbare zweite Feder gebildet ist. Somit ist das Türblatt nicht nur an den Längsseiten, sondern auch an beiden Stirnseiten durch feste Verbindung des Kasten- und Deckelblechs miteinander gebildet.

Vorteilhaft ist der dritte Randbereich zu einem dritten U-Profil mit einem ersten geraden Schenkel, einem Aufnahmeschenkel und einem dritten Steg dazwischen umgefälzt, wobei die erste Aufnahmenut an einem zweiten Umschlag an dem Aufnahmeschenkel ausgebildet ist, wobei der vierte Randbereich zu einem vierten U-Profil mit einem Federschenkel, einem zweiten geraden Schenkel und einem vierten Steg dazwischen umgefälzt ist, wobei die zweite Feder durch den Federschenkel gebildet ist.

Somit sind auch am dritten und vierten Randbereich Umschläge an einem der Bleche vorgesehen, die die Stabilität der Verbindung in dem Falzbereich vorteilhaft erhöhen. Die U-Profile sind hier vorzugsweise geradlinig ausgestaltet, d.h. die Schenkel der U-Profile sind im Wesentlichen parallel zueinander angeordnet. So wird vorzugsweise verhindert, dass eine Verhakung während des Zusammenschiebens des Kasten- und Deckelblechs entsteht und ein vollständiges Ineinanderschieben der Bleche verhindert.

Ausführungsbeispiele der Erfindung werden nachfolgend anhand der beigefügten Zeichnungen näher erläutert. Darin zeigt:
- Fig. 1: einen Horizontalschnitt durch ein Türblatt;
- Fig. 2: einen Vertikalschnitt durch das Türblatt;
- Fig. 3: ein Kastenblech zum Bilden des Türblatts;
- Fig. 4: ein Deckelblech zum Bilden des Türblatts;
- Fig. 5: das Kastenblech aus Fig. 3 mit eingebrachten Verstärkungen;
- Fig. 6: das Kastenblech aus Fig. 5 mit Kleberschicht;
- Fig. 7: das Kastenblech aus Fig. 6 mit auf die Kleberschicht aufgelegter Isoliereinlage;
- Fig. 8: das Kastenblech aus Fig. 7 mit einer auf die Isoliereinlage aufgebrachten weiteren Kleberschicht sowie das Deckelblech aus Fig. 4;
- Fig. 9: das Türblatt mit teilweise zusammengeschobenem Kastenblech und Deckelblech;
- Fig. 10: das Türblatt mit fast vollständig zusammengeschobenem Deckelblech und Kastenblech;
- Fig. 11: das Türblatt aus Fig. 1 mit vollständig zusammengeschobenem Kasten- und Deckelblech;
- Fig. 12: einen Längsschnitt durch das Türblatt in der Situation der Fig. 10;
- Fig. 13: eine Ansicht auf eine erste Ausführungsform einer mit dem Türblatt versehenen Tür von der Deckelblech-Seite aus gesehen mit angedeutetem Verklebemuster zwischen Deckelblech und Isoliereinlage;
- Fig. 14: eine Ansicht auf die Tür von Fig. 13 von der Kastenseite aus gesehen mit angedeutetem Verklebemuster zwischen Kastenblech und Isoliereinlage;
- Fig. 15: eine schematische Darstellung eines Verklebemusters einer weiteren Ausführungsform des Türblattes auf der Kastenseite; und
- Fig. 16: eine schematische Darstellung des Verklebemusters des Türblatts von Fig. 15 auf der Deckelseite.

Fig. 1 zeigt einen Querschnitt (Horizontalschnitt) durch ein Türblatt 10 für eine Multifunktionstür, und Fig. 2 zeigt einen Längsschnitt (Vertikalschnitt) durch das Türblatt 10. Das Türblatt 10 weist ein erstes Metallblech 200 und ein zweites Metallblech 202 auf, die einen Hohlraum 204 dazwischen bilden, der mit einer Türfüllung 206 befüllt ist. Die Türfüllung 206 ist mit einer in einem ersten Verklebemuster 208 aufgetragenen ersten Kleberschicht 106 mit dem ersten Metallblech 200 lediglich bereichsweise verklebt und mit einer in einem zweiten Verklebemuster 212 aufgetragenen zweiten Kleberschicht 106a mit dem zweiten Metallblech 202 lediglich bereichsweise verklebt. Die Verklebemuster 208, 212 werden weiter unten noch näher erläutert.

Das Türblatt 10 weist als erstes Metallblech 200 ein Kastenblech 12 sowie als zweites Metallblech 202 ein Deckelblech 14 auf, die an jeweils zwei parallelen Randbereichen 16, 18 miteinander verbunden sind. Die ersten Randbereiche 16 sowie die zweiten Randbereiche 18 sind jeweils umgefälzt, um Hintergreifeinrichtungen 20, 21 zu bilden. Da die Hintergreifeinrichtungen 20, 21 an dem ersten Randbereich 16 symmetrisch zu den Hintergreifeinrichtungen 20, 21 an dem zweiten Randbereich 18 ausgebildet ist, werden im Folgenden nur die Hintergreifeinrichtungen 20, 21 an dem ersten Randbereich 16 beschrieben.

Das Kastenblech 12 ist zum Bilden eines Kastens 22 umgefälzt und weist weiter an seinem ersten Randbereich 16, der an einer Bandseite 23 gebildet ist, durch Umfälzung ein erstes U-Profil 24 auf. Das erste U-Profil 24 ist durch einen inneren Schenkel 26, einen äußeren Schenkel 28 sowie einem ersten Steg 30 dazwischen definiert. Der äußere Schenkel 28 des ersten U-Profils 24 ist relativ zu dem ersten Steg 30 um mehr als 90° abgewinkelt und somit in Richtung auf den inneren Schenkel 26 schräg zulaufend ausgerichtet.

Das Deckelblech 12 ist zum Bilden eines Deckels 32 abgewinkelt und weist an seinem ersten Randbereich 16 durch Abwinklung ein zweites U-Profil 34 auf. Das zweite U-Profil 34 ist durch einen oberen Schenkel 36, einen unteren Schenkel 38 sowie einen zweiten Steg 40 dazwischen definiert. Der untere Schenkel 38 weist eine Abwinklung 42 auf, die relativ zu dem unteren Schenkel 38 in einem Winkel von mehr als 90° nach innen gebogen ist. Somit ist die Abwinklung 42 auf den oberen Schenkel 36 hin in das Innere des zweiten U-Profils 34 gerichtet.

Zusätzlich weist der untere Schenkel 38 einen ersten Umschlag 44 auf, an dessen Ende sich die Abwinklung 42 anschließt.

Das erste U-Profil 24 und das zweite U-Profil 34 sind somit derart ausgebildet, dass sie sich gegenseitig hintergreifen können, so dass das erste U-Profil 24 die erste Hintergreifeinrichtung 20 und das zweite U-Profil 34 die zweite Hintergreifeinrichtung 21 ausbildet. Das erste U-Profil 24 umgreift dabei mit dem abgewinkelten äußeren Schenkel 28 die Abwinklung 42, die an dem zweiten U-Profil 34 gebildet ist. Gleichzeitig umgreift das zweite U-Profil 34 mit dem oberen Schenkel 36, dem unteren Schenkel 38 sowie dem zweiten Steg 40 den ersten Steg 30 und den äußeren Schenkel 28 des ersten U-Profils 24.

Die Abwinklung 42 sowie der äußere Schenkel 28 stützen sich - insbesondere unter Vorspannung - aneinander ab und bilden so eine enge Verbindung des Kastenblechs 12 mit dem Deckelblech 14. Dies wird durch den schrägen Verlauf der beiden äußersten freien Randstreifen (Abwinklung 42 und Schenkel 28) unterstützt.

Weiter ist an dem gezeigten Türblatt 10 ein Schloss 46 mit einem Schnäpper 50 an einer längsseitigen Stirnseite 52, der Schlossseite 53, vorgesehen.

Durch die gezeigte Ausbildung der Hintergreifeinrichtungen 20, 21, können diese ineinander greifen und somit das Kastenblech 12 mit dem Deckelblech 14 verbinden. Bei der Montage bleiben, trotz dieses Hintergriffs, das Kastenblech 12 und das Deckelblech 14 jedoch in Längsrichtung gegeneinander verschiebbar.

In Fig. 2, die den Längsschnitt (Vertikalschnitt) durch das Türblatt 10 zeigt, ist die Längsrichtung, in die das Kastenblech 12 und das Deckelblech 14 bei der Montage gegeneinander verschiebbar sind, durch einen Pfeil 48 angedeutet.

An einem dritten Randbereich 54 - hier der oben horizontal anzuordnende Randbereich - sind das Kastenblech 12 und das Deckelblech 14 derart umgefälzt, dass eine erste Nut-Feder-Verbindung 56 entsteht. Dazu ist an dem Deckelblech 14 an dem dritten Randbereich 54 eine erste Aufnahmenut 58 gebildet.

Der dritte Randbereich 54 des Deckelblechs 14 ist zu einem dritten U-Profil 60 umgefälzt und weist einen ersten geraden Schenkel 62, einen Aufnahmeschenkel 64 sowie einen dritten Steg 66 dazwischen auf. Der Aufnahmeschenkel 64 ist zum Bilden der ersten Aufnahmenut 58 mit einem zweiten Umschlag 68 versehen. Am Ende des zweiten Umschlags 68 ist durch weiteres Umfälzen des Aufnahmeschenkels 64 die erste Aufnahmenut 58 gebildet. Die Aufnahmenut 58 weist einen oberen Nutschenkel 70 auf, der zu dem ersten geraden Schenkel 62 hin abgeknickt verläuft.

Das Kastenblech 12 ist in dem dritten Randbereich 54 im Wesentlichen senkrecht zum Bilden einer ersten Feder 72 abgewinkelt. Diese erste Feder 72 wird bei gegeneinander Verschieben des Kastenblechs 12 zu dem Deckelblech 14 in die erste Aufnahmenut 58 eingeschoben, so dass auch in dem dritten Randbereich 54 eine Verbindung zwischen Kastenblech 12 und Deckelblech 14 entsteht. Durch die besondere Formgebung des oberen Nutschenkels 70 drückt dieser obere Nutschenkel 70 die erste Feder gegen den zweiten Umschlag 68 und hält sie fest in Position.

An einem vierten Randbereich 74 von Kastenblech 12 und Deckelblech 14 - hier der unten horizontal anzuordnende Randbereich - ist eine zweite Nut-Feder-Verbindung 76 gebildet. Dazu ist das Deckelblech 14 in dem vierten Randbereich 74 zum Bilden einer zweiten Aufnahmenut 78 umgefälzt.

Die zweite Aufnahmenut 78 ist an einem dritten Umschlag 80 an dem vierten Randbereich 74 des Deckelblechs 14 gebildet. Ein unterer Nutschenkel 82 verläuft im Wesentlichen parallel zu dem dritten Umschlag 80 und somit nicht wie der obere Nutschenkel 70 geknickt, um die eingeschobene Feder eingeklemmt zu halten.

Das Kastenblech 12 ist zum Bilden einer zweiten Feder 84 in dem vierten Randbereich 74 zu einem vierten U-Profil 86 umgefälzt. Das vierte U-Profil 86 weist dabei einen Federschenkel 88, einen zweiten geraden Schenkel 90 sowie einen vierten Steg 92 dazwischen auf. Der zweite gerade Schenkel 90 sowie der Federschenkel 88 verlaufen im Wesentlichen parallel, wobei der Federschenkel 88 die zweite Feder 84 bildet.

An dem Kastenblech 12 ist durch Abwinklung ein Aufnahmebereich 93 gebildet, in den eine Rauchschutzdichtung (nicht gezeigt) oder eine Schallschutzdichtung (nicht dargestellt) eingefügt werden kann.

Beim gegeneinander Verschieben des Kastenblechs 12 zu dem Deckelblech 14 wird die zweite Feder 84 in die zweite Aufnahmenut 78 eingeschoben, so dass auch in dem vierten Randbereich 74 das Kastenblech 12 und das Deckelblech 14 fest miteinander verbunden sind.

Durch die besondere Ausgestaltung der ersten und zweiten Hintergreifeinrichtungen 20, 21 sowie der beiden Nut-Feder-Verbindungen 56, 76 können das Kastenblech 12 und das Deckelblech 14 in umlaufend angeordneten Türfalzen 94 angeordnet sein. Sie sind so geschützt und von außen nicht sichtbar. Gleichzeitig verbleiben das Kastenblech 12 und das Deckelblech 14 gegeneinander verschiebbar, so dass bei einem Herstellungsverfahren lediglich zuerst die Randbereiche 16, 18, 54, 74 umgefälzt werden müssen und danach das Kasten- und Deckelblech 12, 14 einfach durch gegeneinander Verschieben miteinander verbunden werden.

In den Fig. 3 bis 11 sind einzelne Schritte zum Herstellen des Türblatts 10 dargestellt.

In einem ersten Schritt, dargestellt in Fig. 3, wird das oben beschriebene Kastenblech 12 mit den bereits gebildeten ersten Hintergreifeinrichtungen 20 an den parallel angeordneten längsseitigen Stirnseiten 52, nämlich dem ersten und zweiten Randbereich 16, 18, zur Verfügung gestellt. Weiter ist auch bereits die zweite Feder 84 an einer unteren Stirnseite 96, dem vierten Randbereich 74, sowie die erste Feder 72 an einer oberen Stirnseite 98, dem dritten Randbereich 54, ausgebildet. Auf einer der längsseitigen Stirnseiten 52 sind erste Ausnehmungen 100 für Schlosstaschen (nicht gezeigt) vorgesehen. Auf der gegenüber liegenden längsseitigen Stirnseite 52 sind zweite Ausnehmungen 102 für Bänder und Sicherungsbolzen (nicht gezeigt) vorgesehen.

In einem weiteren Schritt, dargestellt in Fig. 4, wird das oben beschriebene Deckelblech 14 zur Verfügung gestellt. Auch das Deckelblech 14 ist entsprechend an den längsseitigen Stirnseiten 52 mit den zweiten Hintergreifeinrichtungen 21 versehen und weist an der oberen Stirnseite 98 die erste Aufnahmenut 58 und an der unteren Stirnseite 96 die zweite Aufnahmenut 78 auf. Ebenfalls weist es die ersten Ausnehmungen 100 und die zweiten Ausnehmungen 102 zum Einbringen von Schloss 46 und Bändern (nicht gezeigt) auf.

In einem dritten Schritt, dargestellt in Fig. 5, werden in das Kastenblech 12 Verstärkungen 104 für die Schlosstasche, die Bänder und die Sicherungsbolzen (nicht gezeigt) eingebracht. Danach wird auf das Kastenblech 12 eine erste Kleberschicht 106 gemäß Fig. 6 aufgetragen und gemäß Fig. 7 eine die Türfüllung 206 bildende Isoliereinlage 108 in das Kastenblech 12 auf die Kleberschicht 106 aufgelegt. In Fig. 6 ist die erste Kleberschicht 106 lediglich angedeutet. Wie hiernach noch näher erläutert wird, wird die erste Kleberschicht 106 jedoch in einem vorbestimmten ersten Verklebemuster 208 lediglich bereichsweise aufgetragen, so dass das Kastenblech 12 und die die Türfüllung 206 bildende Isoliereinlage 108 lediglich bereichsweise, gemäß dem ersten Verklebemuster 208, verklebt werden.

In Fig. 8 ist angedeutet, dass auf die Isoliereinlage 108 eine zweite Kleberschicht 106a aufgetragen wird. In Fig. 8 ist die zweite Kleberschicht 106a nur schematisch angedeutet. Wie hiernach noch näher erläutert wird, erfolgt der Auftrag der zweiten Kleberschicht 106a gemäß eines vorbestimmten zweiten Verklebemusters 212, so dass die die Türfüllung 206 bildende Isoliereinlage 108 nur bereichsweise mit der zweiten Kleberschicht 106a versehen wird.

Das Deckelblech 14 wird mit seinem vierten Randbereich 74 an den dritten Randbereich 54 des Kastenblechs 12 angelegt. Die Hintergreifeinrichtungen 20, 21 greifen miteinander ein. Entlang des gezeigten Pfeils 48 wird nun das Deckelblech 14 gegen das Kastenblech 12 verschoben.

In Fig. 9 ist eine Position gezeigt, bei der das Deckelblech 14 zu einem Drittel über das Kastenblech 12 geschoben ist. Dies ist durch die Ausbildung der ersten und zweiten Hintergreifeinrichtungen 20, 21 ohne Weiteres möglich. Die Form des Querschnitts des Türblatts 10 sowie des Längsschnitts des Türblatts 10 sind in Fig. 9 gestrichelt angedeutet.

Das Deckelblech 14 wird in Fig. 10 und 11 weiter entlang der gezeigten Pfeilrichtung über das Kastenblech 12 verschoben, bis es vollständig über dem Kastenblech 12 liegt. Dabei sind die ersten und zweiten Hintergreifeinrichtungen 20, 21 in Eingriff, sowie die erste Feder 72 in die erste Aufnahmenut 58 und die zweite Feder 84 in die zweite Aufnahmenut 78 eingeschoben.

In Fig. 10 ist die Situation dargestellt, wenn das Deckelblech 14 fast vollständig mit dem Kastenblech 12 zusammen geschoben ist.

Fig. 12 zeigt einen Längsschnitt durch das Türblatt 10 in der Situation der Fig. 10.

Dabei ist das Deckelblech 14 fast vollständig über das Kastenblech 12 geschoben. Die Hintergreifeinrichtungen 20, 21 sind in Eingriff, während jedoch die erste und zweite Feder 72, 84 noch nicht in die erste und zweite Aufnahmenut 58, 78 eingeschoben sind. Wird das Deckelblech 14 weiter in Richtung des Pfeils über das Kastenblech 12 geschoben, werden die erste und zweite Feder 72, 84 in die erste und zweite Aufnahmenut 58, 78 eingeschoben. Die erste Feder 72 wird durch die geknickte Ausbildung des oberen Nutschenkels 70 fest in die erste Aufnahmenut 58 eingepresst.

Das beschriebene Türblatt hat die folgenden Vorteile:

Bei dem Verfahren zum Herstellen des Türblatts 10 sind lediglich zwei Hauptschritte nötig, nämlich zuerst das Umfälzen der vier Randbereiche 16, 18, 54, 74 an Kastenblech 12 und Deckelblech 14 und danach das Zusammenschieben von Kastenblech 12 und Deckelblech 14. Weitere Umfälzschritte nach dem Zusammenschieben der beiden Bleche 12, 14 sind nicht mehr nötig.

Die Verklebung mittels der Klebeschichten 106, 106a erhöht die Steifigkeit des Türblattes 10, so dass es auch zur Verwendung als Feuerschutztürblatt ohne zusätzliche gesondert einzubringende Versteifungen auskommt. Zusätzlich führt die flächige Verklebung, verteilt über die Breitseiten, zu einer hohen Planarität der Metallbleche 200, 202, so dass ein optisch hochwertiges Aussehen erreicht wird.

Um trotz der in sich steifen Konstruktion ohne gesondertes zusätzliches Schallschutzmaterial einen hohen Schallschutzwert zu erreichen, wird vorgeschlagen, die Klebeschichten 106, 106a nicht vollflächig entlang der gesamten Breitseiten vorzusehen, sondern nur bereichsweise in bestimmten Verklebemustern 208, 212. Beispiele für besonders geeignete Verklebemuster 208, 212 werden nachfolgend anhand der Fig. 13 bis 16 näher erläutert.

Die Fig. 13 und 14 zeigen eine erste Ausführungsform einer Multifunktionstür 214 mit einer Zarge 216 und dem Türblatt 10, welches über Türbänder 218, 219 schwenkbar an der Zarge 216 gehalten ist. Dabei zeigt Fig. 13 eine Ansicht auf das Deckelblech 14 des Türblattes, während Fig. 15 eine Ansicht auf das Kastenblech 12 des Türblattes 10 zeigt. Mit gestrichelten Linien ist in Fig. 13 eine erste Ausführungsform des zweiten Verklebemusters 212 dargestellt; während mit gestrichelten Linien in Fig. 14 eine erste Ausführungsform des ersten Verklebemusters 208 dargestellt ist.

Zum Bilden der Verklebemuster 208, 212 ist die jeweilige Grenzfläche zwischen Türfüllung 206 und dem jeweiligen Metallblech 200, 202 in mehrere Felder mit Verklebung 220 und Felder ohne Verklebung 222 aufgeteilt. Die Felder mit Verklebung 220 und die Felder ohne Verklebung 222 sind sowohl in Zeilenrichtung - in horizontaler Richtung in Fig. 13 bzw. 14 - als auch in Spaltenrichtung - in vertikaler Richtung in Fig. 13 und 14 - jeweils abwechselnd nebeneinander geordnet vorgesehen.

Wie ein Vergleich der Fig. 13 und 14 zeigt, sind hier das erste Verklebemuster 208 und das zweite Verklebemuster 212 gleichartig als eine Art Schachbrettmuster ausgebildet; das erste und das zweite Verklebemuster 208, 212 sind jedoch insoweit unterschiedlich, dass das erste Verklebemuster 208 die inverse Form des zweiten Verklebemusters 212 darstellt. In Draufsicht auf die Breitseite des Türblattes 10 gesehen, sind somit auf der in Fig. 14 gezeigten Kastenseite dort Felder 220 mit Verklebung vorhanden, wo auf der in Fig. 13 dargestellten Deckelseite die Felder 222 ohne Verklebung vorhanden sind. Dadurch ist auf beiden Seiten eine wechselseitige Verbindung zwischen dem jeweiligen Metallblech 200, 202 und der Türfüllung 206 vorhanden.

Beispielsweise ist die Breitseite des Türblattes 10 in Höhenrichtung in mehr als fünf Zeilen mit Feldern 220, 222 aufgeteilt und in Breitenrichtung in mehr als drei Spalten mit Feldern 220, 222 aufgeteilt. Die Felder haben beispielsweise in Höhen- und Breitenrichtung eine Erstreckung zwischen 10 cm und 50 cm.

Wie weiter in den Fig. 13 und 14 dargestellt ist, sind bei den hier dargestellten Verklebemustern 208, 212 die Felder 220 mit Verklebung nicht vollflächig verklebt, sondern weisen einen Verklebungsstreifen 224 auf. Dieser Verklebungsstreifen 224 erstreckt sich im Wesentlichen durch das ganze Feld 220 mit Verklebung. In der anderen Dimension sind die Verklebungsstreifen 224 jedoch geringer als die Ausdehnung des Feldes 220 ausgebildet.

In den dargestellten Ausführungsbeispielen erstrecken sich die Verklebungsstreifen 224 entlang der Verschieberichtung während der Montage, die durch den Pfeil 48 angedeutet ist. Insbesondere erstrecken sich die Verklebungsstreifen 224 in Richtung der größten Erstreckung des Türblattes, also hier in Richtung der vertikalen Erstreckung. Das Verhältnis der Breite der Verklebungsstreifen zu der entsprechenden Breite des Feldes 220 kann zwischen 1:10 bis 1:2 betragen und ist vorzugsweise ca. 25%.

In den Fig. 13 und 14 ist das Türblatt 10 in einer Ausführungsform dargestellt, wo die gesamte Grenzschicht zwischen der Türfüllung 208 und dem jeweiligen Metallblech 200, 202 in die Felder 220 mit Verklebung und die Felder 222 ohne Verklebung aufgeteilt ist.

Eine solche Ausgestaltung des Türblattes ist insbesondere für eine Multifunktionstür 214 interessant, die beispielsweise Rauchschutzfunktion und zusätzlich eine Schallschutzfunktion ausüben soll.

In den Fig. 15 und 16 ist eine weitere Ausführungsform der Verklebemuster 208, 212 angedeutet, die für eine Feuerschutztür optimiert ist. Hier ist nur ein unterer Teilbereich der Grenzfläche zwischen der Türfüllung und dem jeweiligen Metallblech in die Felder 220, 222 aufgeteilt, während ein oberer Teilbereich, der sich von dem dritten Randbereich 54 aus im bestimmungsgemäßen Gebrauch des Türblattes 10 nach unten erstreckt, vollflächig verklebt ist. Dieser vollflächige Verklebungsbereich 226 erstreckt sich beispielsweise über eine Strecke nach unten, die zwischen 3% und 20% der Höhenerstreckung der Türfüllung 206 beträgt, und erstreckt sich vorzugsweise über die gesamte Breitfläche der Türfüllung 206.

Durch diesen vollflächigen Verklebungsbereich 226 wird der obere Bereich des Türblattes 10 nahe des dritten Randbereiches 54 besonders steif ausgeführt, um Verbiegungen des Türblattes 10 im Bereich des dritten Randbereiches 54 entgegenzuwirken.

Wie in den Fig. 15 und 16 dargestellt, kann somit auch nur ein Teilbereich der Grenzfläche zwischen Türfüllung 206 und jeweiligem Metallblech 200, 202 mit einer wechselseitigen, bereichsweisen Verklebung versehen sein.

Anstelle des in den Fig. 13 bis 16 dargestellten Schachbrettmusters sind auch andere Verklebemuster 208, 212 denkbar, vorzugsweise sind die Verklebemuster an dem einen Metallblech 200 invers zu den Verklebemustern an dem anderen Metallblech 202 ausgeführt.

Die Fig. 13 bis 16 zeigen somit Türen 214 mit verklebten Türfüllungen 206. Bei Versuchen mit vollflächig verklebten Türfüllungen im Hinblick auf Schallschutzfunktion wurde auffällig, dass vollflächig verklebte Konstruktionen gegenüber einem konventionellen Stahlblechtürenaufbau mit Kasten-Deckel-Bauweise deutlich schlechtere Schallschutzwerte erzielen. Durch spezielle Verklebemuster 208, 212 beispielsweise Schachbrettmuster, oder auch andere, insbesondere periodisch wiederholende Muster, konnten die Schallschutzeigenschaften deutlich verbessert werden. Um multifunktionale Eigenschaften zu erreichen, können in unterschiedlichen Bereichen, insbesondere in Randbereichen oder im Kopfbereich, Bereichsoptimierung der Verklebung durchgeführt werden. Dies ist in den Fig. 15 und 16 am Beispiel eines vollflächigen Verklebungsbereiches 226 im Kopfbereich des Türblattes 10 dargestellt.

Ansonsten zeigt Fig. 15 das erste Verklebemuster 208 zum Verkleben des Kastenbleches 12 mit der Isoliereinlage 108, während die Fig. 16 das zweite Verklebemuster 212 zum Verkleben des Deckelbleches 14 mit der Isoliereinalge 108 darstellt. Auch bei dieser Ausführungsform ist das zweite Verklebemuster 212 - mit Ausnahme des Kopfbereiches bzw. vollflächigen Verklebungsbereichen 226 an dem dritten Randbereich 54 - invers zu dem ersten Verklebemuster 208 ausgeführt.

Vorzugsweise ist die Verklebung auf der Deckelseite versetzt zu der Verklebung auf der Kastenseite angebracht.

Als Kleber kommt beispielsweise ein Einkomponenten-Polyurethan-Kleber in Betracht. Insbesondere für Feuerschutzfunktionen kann der Kleber auch mit Brandschutzmaterialien, wie z.B. mit im Brandfall feuchtigkeitsabgebenden Materialien, versetzt sein.

### Bezugszeichenliste:

- 10: Türblatt
- 12: Kastenblech
- 14: Deckelblech
- 16: erster Randbereich
- 18: zweiter Randbereich
- 20: erste Hintergreifeinrichtung
- 21: zweite Hintergreifeinrichtung
- 22: Kasten
- 23: Bandseite
- 24: erstes U-Profil
- 26: innerer Schenkel
- 28: äußerer Schenkel
- 30: erster Steg
- 32: Deckel
- 34: zweites U-Profil
- 36: oberer Schenkel
- 38: unterer Schenkel
- 40: zweiter Steg
- 42: Abwinklung
- 44: erster Umschlag
- 46: Schloss
- 48: Pfeil (Verschieberichtung)
- 50: Schnäpper
- 52: längsseitige Stirnseite
- 53: Schlossseite
- 54: dritter Randbereich
- 56: erste Nut-Feder-Verbindung
- 58: erste Aufnahmenut
- 60: drittes U-Profil
- 62: erster gerader Schenkel
- 64: Aufnahmeschenkel
- 66: dritter Steg
- 68: zweiter Umschlag
- 70: oberer Nutschenkel
- 72: erste Feder
- 74: vierter Randbereich
- 76: zweite Nut-Feder-Verbindung
- 78: zweite Aufnahmenut
- 80: dritter Umschlag
- 82: unterer Nutschenkel
- 84: zweite Feder
- 86: viertes U-Profil
- 88: Federschenkel
- 90: zweiter gerader Schenkel
- 92: vierter Steg
- 93: Aufnahmebereich
- 94: Türfalz
- 96: untere Stirnseite
- 98: obere Stirnseite
- 100: erste Ausnehmungen
- 102: zweite Ausnehmungen
- 104: Verstärkungen
- 106: erste Kleberschicht
- 106a: zweite Kleberschicht
- 108: Isoliereinlage
- 200: erstes Metallblech
- 202: zweites Metallblech
- 204: Hohlraum
- 206: Türfüllung
- 208: erstes Verklebemuster
- 212: zweites Verklebemuster
- 214: Multifunktionstür
- 216: Zarge
- 218: Türband
- 219: Türband
- 220: Felder mit Verklebung
- 222: Felder ohne Verklebung
- 224: Verklebungsstreifen
- 226: Verklebungsbereich

## Patentansprüche

1. Türblatt (10), im Wesentlichen gebildet aus einem ersten Metallblech (200), einem zweiten Metallblech (202), welche Metallbleche einen Hohlraum (204) zwischen sich bilden, und einer Türfüllung (206) in dem Hohlraum (204), wobei die Türfüllung (206) mit dem ersten Metallblech (200) und dem zweiten Metallblech (202) verklebt ist, **dadurch gekennzeichnet,**
**dass** das erste Metallblech (200) mit einem aus verklebten Flächen und unverklebten Flächen gebildeten ersten Verklebemuster (208) bereichsweise mit der Türfüllung (206) verklebt ist und wobei das zweite Metallblech (202) mit einem aus verklebten Flächen und unverklebten Flächen gebildeten zweiten Verklebemuster (212) bereichsweise mit der Türfüllung (206) verklebt ist,
wobei die Verklebemuster (208, 212) derart gebildet sind, dass die jeweilige Grenzfläche zwischen Metallblech (200, 202) und Türfüllung (206) in Felder mit Verklebung (220) und Felder ohne Verklebung (222) derart aufgeteilt ist, dass sich Felder mit Verklebung (220) und Felder ohne Verklebung (222) sowohl spaltenweise als auch zeilenweise miteinander abwechseln und wobei in Draufsicht auf eine Breitseite des Türblatts (10) gesehen das erste Metallblech (200) an Flächenbereichen mit der Türfüllung (206) verklebt ist, wo die Türfüllung (206) und das zweite Metallblech (202) unverklebt bleiben und wobei in Draufsicht auf eine Breitseite des Türblatts (10) gesehen das zweite Metallblech (202) an Flächenbereichen mit der Türfüllung (206) verklebt ist, wo die Türfüllung (206) und das erste Metallblech (200) unverklebt bleiben.

2. Türblatt nach Anspruch 1,
**dadurch gekennzeichnet,**
**dass** das erste Verklebemuster (208) und das zweite Verklebemuster (212) gleichartig, aber invers zueinander ausgebildet sind.

3. Türblatt nach Anspruch 2,
**dadurch gekennzeichnet,**
**dass** die Felder mit Verklebung (220) einen Verklebungsstreifen (214) aufweisen, der sich in einer Dimension quer durch das Feld (220) erstreckt und in der anderen Dimension eine geringere Ausdehnung als das Feld mit Verklebung (220) aufweist.

4. Türblatt nach einem der voranstehenden Ansprüche,
**dadurch gekennzeichnet,**
**dass** in wenigstens einem der Verklebemuster (208, 212) verklebte und unverklebte Flächen schachbrettartig angeordnet sind.

5. Türblatt nach einem der voranstehenden Ansprüche,
**dadurch gekennzeichnet,**
**dass** an wenigstens einem Randbereich (54), insbesondere an einem oben horizontal anzuordnenden Randbereich, eine vollflächige Verklebung zwischen Metallblech (200, 202) und Türfüllung (206) vorgesehen ist, die großflächiger als die bereichsweise Verklebung innerhalb des zugeordneten Verklebemusters (208, 212) ausgebildet ist.

6. Türblatt nach einem der voranstehenden Ansprüche,
**dadurch gekennzeichnet,**
**dass** die Metallbleche (200, 202) an Randbereichen (16, 18, 54, 74) mit einander hinterhakenden Profilierungen versehen sind und durch eine Hinterhakung der Profilierungen miteinander verbunden sind.

7. Tür (214), insbesondere Feuerschutztür mit Schallschutzfunktion, **gekennzeichnet durch** ein Türblatt (10) nach einem der voranstehenden Ansprüche und eine Zarge (216).

8. Herstellverfahren zum Herstellen eines Türblatts (10) nach einem der voranstehenden Ansprüche, mit den Schritten:
Bereitstellen eines ersten Metallblechs (200) und eines zweiten Metallblechs (202), wobei die Metallbleche (200, 202) derart gestaltet werden, dass sie zwischen sich einen Hohlraum (204) definieren, und
Bereitstellen einer Türfüllung (206) zum Füllen des Hohlraums (204),
**gekennzeichnet durch**:
bereichsweises Verkleben der Türfüllung (206) mit einem ersten Verklebemuster (208) mit dem ersten Metallblech (200) und
bereichsweises Verkleben der Türfüllung (206) mit einem zweiten Verklebemuster (212) mit dem zweiten Metallblech (202), wobei in Draufsicht auf eine Breitseite des Türblatts (10) gesehen das erste Metallblech (200) an Flächenbereichen mit der Türfüllung (206) verklebt wird, wo die Türfüllung (206) und das zweite Metallblech (202) unverklebt bleiben und wobei in Draufsicht auf eine Breitseite des Türblatts (10) gesehen das zweite Metallblech (202) an Flächenbereichen mit der Türfüllung (206) verklebt wird, wo die Türfüllung (206) und das erste Metallblech (200) unverklebt bleiben, und wobei zum Verbinden der Metallbleche (200, 202) und der Türfüllung (206) die jeweilige Grenzfläche zwischen Metallblech (200, 202) und Türfüllung (206) in Felder mit Verklebung (220) und Felder ohne Verklebung (222) derart aufgeteilt wird, dass sich Felder mit Verklebung (220) und Felder ohne Verklebung (222) sowohl spaltenweise als auch zeilenweise miteinander abwechseln.

9. Herstellverfahren nach Anspruch 8,
**dadurch gekennzeichnet,**
**dass** die Felder mit Verklebung (220) einen Verklebungsstreifen (224) erhalten, der sich in einer Dimension quer durch das Feld erstreckt und in der anderen Dimension eine geringere Ausdehnung als das Feld mit Verklebung (220) aufweist.

10. Herstellverfahren nach einem der Ansprüche 8 oder 9,
**dadurch gekennzeichnet,**
**dass** das erste Metallblech (200) und/oder das zweite Metallblech (202) schachbrettartig mit der Türfüllung (206) verklebt werden.

11. Herstellverfahren nach einem der Ansprüche 8 bis 10,
**dadurch gekennzeichnet,**
**dass** wenigstens eines der Metallbleche (200, 202) an wenigstens einem Randbereich (54) des Türblatts (10), insbesondere an einem oben horizontal anzuordnenden Randbereich, vollflächig mit der Türfüllung (206) verklebt wird.

12. Herstellverfahren nach einem der Ansprüche 8 bis 11,
**dadurch gekennzeichnet,**
**dass** die Metallbleche (200, 202) an Randbereichen (16, 18, 54, 74) mit Hinterhakungsprofilen zur gegenseitigen Hinterhakung versehen werden und dass die Metallbleche (200, 202) nach Einbringung der Türfüllung (206) in eines der Metallbleche (200) und Aufbringen von Klebstoff gemäß dem jeweiligen Verklebungsmuster (208, 212) mit hinterhakenden Hinterhakungsprofilen aufeinander geschoben werden.

## Claims

1. Door leaf (10), mainly formed by a first metal sheet (200), a second metal sheet (202), which metal sheets form a hollow space (204) therebetween, and door panel (206) within said hollow space (204), said door panel (206) being adhesively bonded to said first metal sheet (200) and said second metal sheet (202), **characterized in that**
said first metal sheet (200) is adhesively bonded to said door panel (206) in regions using a first adhesive pattern (208) consisting of adhered areas and non-adhered areas, and said second metal sheet (202) is adhesively bonded to said door panel (206) in regions using a second adhesive pattern (212) consisting of adhered areas and non-adhered areas, wherein said adhesive patterns (208, 212) are formed in a manner such that the respective boundary area between metal sheet (200, 202) and door panel (206) is subdivided into arrays with adhesive bonding (220) and arrays without adhesive bonding (222) in a manner such that said arrays with adhesive bonding (220) and said arrays without adhesive bonding (222) alternate both column by column and row by row and wherein in a plan view on a broadside of the door leaf (10), said first metal sheet (200) is adhesively bonded to said door panel (206) in surface areas where said door panel (206) and said second metal sheet (202) remain non-adhered and wherein in a plan view on a broadside of said door leaf (10), said second metal sheet (202) is adhesively bonded to said door panel (206) in surface areas where said door panel (206) and said first metal sheet (200) remain non-adhered.

2. Door leaf according to claim 1,
**characterized in that** said first adhesive pattern (208) and said second adhesive pattern (212) are formed in a similar manner but inverse with respect to one another.

3. Door leaf according to claim 2,
**characterized in that** said arrays with adhesive bonding (220) include a bonding strip (214) extending across said array (220) in one dimension and having a smaller extension than said array with adhesive bonding (220) in the other dimension.

4. Door leaf according to one of the preceding claims,
**characterized in that** adhered areas and non-adhered areas are arranged chessboard-like in at least one adhesive pattern (208, 212).

5. Door leaf according to one of the preceding claims,
**characterized in that** on at least one edge portion (54), particularly on an edge portion to be horizontally arranged on the top, an adhesive bonding is provided over the entire area between said metal sheet (200, 202) and said door panel (206) which is larger in area than said partial adhesive bonding within the allocated adhesive pattern (208, 212).

6. Door leaf according to one of the preceding claims,
**characterized in that** said metal sheets (200, 202) are provided on edge portions (16, 18, 54, 74) with profiled portions hooking one behind the other and are connected to each other by said profiles hooked one behind the other.

7. Door (214), particularly a fire door having a noise protection function,
**characterized by** a door leaf (10) according to one of the preceding claims and a door frame (216).

8. Method for producing a door leaf (10) according to one of the preceding claims, said method comprising the steps of:
preparing a first metal sheet (200) and a second metal sheet (202), said metal sheets (200, 202) being formed in a manner such as defining a hollow space (204) therebetween, and
preparing a door panel (206) for filling said hollow space (204),
**characterized by**:
adhesively bonding said door panel (206) to said first metal sheet (200) in regions using a first adhesive pattern (208) and
adhesively bonding said door panel (206) to said second metal sheet (202) in regions using a second adhesive pattern (212), wherein in a plan view on a broadside of the door leaf (10), said first metal sheet (200) is adhesively bonded to said door panel (206) in surface areas where said door panel (206) and said second metal sheet (202) remain non-adhered and wherein in a plan view on a broadside of said door leaf (10), said second metal sheet (202) is adhesively bonded to said door panel (206) in surface areas where said door panel (206) and said first metal sheet (200) remain non-adhered and wherein for connecting said metal sheets (200, 202) and said door panel (206), the respective boundary surface between metal sheet (200, 202) and door panel (206) is subdivided into arrays with adhesive bonding (220) and arrays without adhesive bonding (222) in a manner such that said arrays with adhesive bonding (220) and said arrays without adhesive bonding (222) alternate both column by column and row by row.

9. Production method according to claim 8,
**characterized in that** said arrays with adhesive bonding (220) include a bonding strip (224) extending across said array in one dimension and have a smaller extension than said array with adhesive bonding (220) in the other dimension.

10. Production method according to claim 8 or 9,
**characterized in that** said first metal sheet (200) and/or said second metal sheet (202) are adhesively bonded to said door panel (206) in a chessboard-like manner.

11. Production method according to one of the claims 8 to 10,
**characterized in that** at least one of said metal sheets (200, 202) is adhesively bonded to said door panel (206) over its entire area on at least one edge portion (54) of the door leaf (10), particularly on an edge portion to be horizontally arranged on the top.

12. Production method according to one of the claims 8 to 11,
**characterized in that** said metal sheets (200, 202) are provided on edge portions (16, 18, 54, 74) thereof with profiled portions hooking behind each other and that said metal sheets (200, 202) after installing said door panel (206) in one of said metal sheets (200) and after applying an adhesive according to the respective adhesive pattern (208, 212) are slipped onto each other with profiled portions hooking one behind the other.

## Revendications

1. Vantail de porte (10), essentiellement formé d'une première tôle métallique (200), d'une seconde tôle métallique (202), ces tôles métalliques formant une cavité (204) entre elles, et d'un panneau de porte (206) situé dans la cavité (204), le panneau de porte (206) étant collé à la première tôle métallique (200) et à la seconde tôle métallique (202), **caractérisé en ce que**
la première tôle métallique (200) est collée par segments au panneau de porte (206) selon un premier motif de collage (208) formé de surfaces collées et de surfaces non collées, la seconde tôle métallique (202) est collée par segments au panneau de porte (206) selon un second motif de collage (212) formé de surfaces collées et de surfaces non collées, les motifs de collage (208, 212) étant formés de sorte que les surfaces limites respectives entre les tôles métalliques (200, 202) et le panneau de porte (206) soient subdivisées en champs collés (220) et en champs non collés (222) de sorte que les champs collés (220) et les champs non collés (222) alternent par colonnes et par lignes, et en vue de dessus sur une face principale du vantail (10) la première tôle métallique (200) est collée au panneau de porte (206) dans des zones de surface dans lesquelles le panneau de porte (206) et le second panneau métallique (202) restent non collés, et, en vue de dessus sur une face principale du vantail de porte (10) la seconde tôle métallique (202) est collée au panneau de porte (206) dans des zones de surface dans lesquelles le panneau de porte (206) et la première tôle métallique (200) restent non collés.

2. Vantail de porte conforme à la revendication 1,
**caractérisé en ce que**
le premier motif de collage (208) et le second motif de collage (212) sont similaires mais inverses l'un de l'autre.

3. Vantail de porte conforme à la revendication 2,
**caractérisé en ce que**
les champs collés (220) comportent une bande de collage (214) qui s'étend dans une dimension transversalement au travers du champ (220) et a dans l'autre dimension une extension plus faible que le champ collé (220).

4. Vantail de porte conforme à l'une des revendications précédentes,
**caractérisé en ce que**
dans au moins l'un des motifs de collage (208, 212) des surfaces collées et non collées sont positionnées en forme de damier.

5. Vantail de porte conforme à l'une des revendications précédentes,
**caractérisé en ce que**
sur au moins une zone de bord (54), en particulier la zone de bord horizontale supérieure il est prévu un collage sur toute la surface entre les tôles métalliques (200, 202) et le panneau de porte (206) qui a une plus grande surface que le collage par segments dans le motif de collage (208, 212) associé.

6. Vantail de porte conforme à l'une des revendications précédentes,
**caractérisé en ce que**
les tôles métalliques (200, 202) sont équipées dans leurs zones de bord (16, 18, 54, 74) de profilés s'accrochant les uns derrière les autres et sont reliées entre elles par accrochage des profilés les uns derrière les autres.

7. Porte (214), en particulier porte coupe-feu ayant une fonction d'insonorisation,
**caractérisée par**
un vantail de porte (10) conforme à l'une des revendications précédentes et un châssis dormant (216).

8. Procédé de fabrication d'un vantail de porte (10) conforme à l'une des revendications précédentes,
comportant des étapes consistant à :
se procurer une première tôle métallique (200) et une seconde tôle métallique (202), ces tôles métalliques (200, 202) étant conformées pour définir entre elles une cavité (204), et
se procurer un panneau de porte (206) destiné à remplir la cavité (204),
**caractérisé par**
des étapes consistant à :
coller par segments le panneau de porte (206) avec la première tôle métallique (200) selon un premier motif de collage (200), et
coller par segments le panneau de porte (206) avec la seconde tôle métallique (202) selon un second motif de collage (212), en vue de dessus sur une face principale du vantail de porte (10) la première tôle métallique (200) étant collée au panneau de porte (206) dans des zones de surface dans lesquelles le panneau de porte (206) et la seconde tôle métallique (202) restent non collés, et, en vue de dessus sur une face principale du vantail de porte (10), la seconde tôle métallique (202) étant collée au panneau de porte (206) dans des zones de surface dans lesquelles le panneau de porte (206) et la première tôle métallique (200) restent non collés, et, pour permettre de lier les tôles métalliques (200, 202) et le panneau de porte (206), les surfaces limites respectives entre la tôle métallique (200, 202) et le panneau de porte (206) sont subdivisés en champs collés (202) et en champ non collés (222) de sorte que les champs collés (220) et les champs non collés (222) alternent par colonnes et par lignes.

9. Procédé conforme à la revendication 8,
**caractérisé en ce que**
les champs collés (220) comportent une bande de collage (224) qui s'étend dans une dimension, transversalement au travers du champ et a, dans l'autre dimension, une extension plus faible que le champ collé (220).

10. Procédé conforme à l'une des revendications 8 et 9,
**caractérisé en ce que**
la première tôle métallique (200) et/ou la seconde tôle métallique (202) est(sont) collée(s) au panneau de porte (206) selon un motif en forme de damier.

11. Procédé conforme à l'une des revendications 8 à 10,
**caractérisé en ce qu'**
au moins l'une des tôles métalliques (200, 202) est collée sur toute sa surface au panneau de porte (206) sur au moins une zone de bord (54) du vantail de porte (10), en particulier sur la zone de bord horizontale supérieure.

12. Procédé conforme à l'une des revendications 8 à 11,
**caractérisé en ce que**
les tôles métalliques (200, 202) sont équipées sur des zones de bord (16, 18, 54, 74) de profilés s'accrochant les uns derrière les autres pour permettre leur accrochage les uns derrière les autres, et, après mise en place du panneau de porte (206) dans une des tôles métalliques (200) et application de colle selon le motif de collage respectif (208, 212) les tôles métalliques (200, 202) sont poussées l'une sur l'autre de sorte que les profilés s'accrochent les uns derrière les autres.
